# EUROPÄISCHE PATENTSCHRIFT

(11) **EP 3 505 230 B1**
(45) Veröffentlichungstag und Bekanntmachung des Hinweises auf die Patenterteilung: **08.06.2022**
(21) Anmeldenummer: 19150614.6
(22) Anmeldetag: 23.11.2015
(51) Int. Cl.: B01F 23/53, B01F 25/52, B01F 27/271, B01F 35/00, B01F 35/71

(54) **MISCHVORRICHTUNG MIT INTEGRIERTER FÖRDERPUMPE**
MIXING DEVICE WITH INTEGRATED PUMP
DISPOSITIF DE MÉLANGE À POMPE DE TRANSPORT INTÉGRÉE

(30) Priorität: 04.02.2015 DE 102015101611; 07.04.2015 DE 102015105247
(43) Veröffentlichungstag der Anmeldung: 03.07.2019
(62) Teilanmeldung aus: 15808333.7
(73) Patentinhaber: IKA - Werke GmbH & Co. KG, 79219 Staufen (DE)
(72) Erfinder: GRIMM, Uwe, 79219 Staufen (DE); GYSLER, Philipp, 79219 Staufen (DE); GASSENSCHMIDT, Jörg, 79219 Staufen (DE)
(74) Vertreter: Mertzlufft-Paufler, Cornelius

(56) Entgegenhaltungen:
- EP-A1- 1 197 260
- EP-A1- 1 674 151
- EP-A1- 2 609 998
- DE-A1- 19 629 945
- US-A- 3 503 846

## Beschreibung

Die vorliegende Erfindung betrifft eine Mischvorrichtung mit integrierter Förderpumpe, und insbesondere eine Mischvorrichtung zum Vermischen von pulver- und/oder körnigen Partikeln oder dergleichen rieselfähigen Feststoff mit wenigstens einer Flüssigkeit, die Mischvorrichtung umfassend einen Zufuhrschacht für den Feststoff, einen Einlass für die Flüssigkeit, wenigstens ein in einer Mischkammer um eine Achse rotierbares Mischwerkzeug, und einen Auslass für das Gemisch. Eine derartige Mischvorrichtung ist aus DE 19629945 A1 bekannt und dient dazu, Feststoffe wie Pulver, Granulate und Schüttgüter in eine flüssige Vorlage einzuarbeiten. Feststoff und Flüssigkeit werden getrennt zugeführt. Im Betrieb wird durch Rotation des Mischwerkzeugs eine hochturbulente Zone erzeugt. Dabei entsteht ein Unterdruck, durch welchen der Feststoff und die Flüssigkeit in die Mischkammer eingesaugt werden.

Aus der Druckschrift EP 1 674 151 A1 ist eine Vorrichtung zum Dispergieren eines Stoffes in einer Flüssigkeit vorbekannt. Die Vorrichtung weist ein pumpwirksames Antreibemittel in Form eines Flügelrades auf, das in der Art einer Wasserringpumpe funktioniert und zwischen einem Dispergierwerkzeug und einem Auslass der Vorrichtung angeordnet ist.

Aus der Druckschrift EP 2 609 998 A1 , die eine Mischvorrichtung gemäß dem Oberbegriff des Anspruchs 1 offenbart, ist eine Dispergiervorrichtung vorbekannt, die sich für die Verarbeitung von Flüssigkeiten mit vergleichsweise niedriger Viskosität eignet.

Weitere Misch- oder Rührvorrichtungen sind zum Beispiel aus den Druckschriften EP 1 197 260 A1, US 3 503 846 A sowie DE 196 29 945 A1 vorbekannt.

Bei Flüssigkeiten mit hoher Viskosität besteht die Gefahr, dass die Saugwirkung nicht ausreicht, um den gewünschten Flüssigkeitsdurchsatz herzustellen. Bei hoher Viskosität verringern sich der Flüssigkeitsdurchsatz und damit die Saugwirkung im Zuführschacht für den Feststoff. Mit zunehmender Viskosität der Flüssigkeit verliert die Vorrichtung die Fähigkeit, Feststoffe einzusaugen. Dasselbe gilt für Gemische, die im Laufe des Mischvorganges ihre Viskosität erhöhen. Dieses Problem kann durch den Anschluss einer externen Pumpe, z.B. eine Verdrängerpumpe, vermindert werden, welche die Saugwirkung verstärkt und den Flüssigkeitsdurchsatz aufrechterhält. Diese Lösung ist jedoch konstruktiv aufwändig.

Es besteht deshalb die Aufgabe, eine Vorrichtung der eingangs genannten Art zu schaffen, die einfach und kompakt konstruiert werden kann und dazu geeignet ist, auch Flüssigkeiten mit hoher Viskosität oder Gemische mit veränderlicher Viskosität zu verarbeiten.

Diese Aufgabe wird durch die in Anspruch 1 angegebene Erfindung gelöst. Vorteilhafte Ausgestaltungen sind in den Unteransprüchen und der nachfolgenden Beschreibung angegeben.

Erfindungsgemäß ist eine Mischvorrichtung geschaffen zum Vermischen von pulver- und/oder körnigen Partikeln oder dergleichen rieselfähigen Feststoff mit wenigstens einer Flüssigkeit, die Mischvorrichtung umfassend einen Zufuhrschacht für den Feststoff, einen Einlass für die Flüssigkeit, wenigstens ein in einer Mischkammer um eine Achse rotierbares Mischwerkzeug, einen Auslass für das Gemisch, und eine Förderpumpe, die zwischen dem Einlass und dem Mischwerkzeug angeordnet ist.

Die vorliegende Erfindung beruht auf der Erkenntnis, dass durch die integrierte Förderpumpe ein gleichmäßiger, stabiler Flüssigkeitsdurchsatz erreicht werden kann, auch wenn Flüssigkeiten mit hoher oder steigender Viskosität verarbeitet werden. Dies ist insbesondere zweckmäßig, wenn die Vorrichtung über einen Rücklauf verfügt, d.h. wenn das Gemisch in den Flüssigkeitsbehälter zurückgeleitet und einer erneuten Verarbeitung zugeführt wird.

Insbesondere bleibt der Flüssigkeitsdurchsatz auch dann stabil, wenn die Zufuhr des Feststoffes freigegeben wird, z.B. durch Öffnen eines dafür vorgesehenen Ventils in dem Zufuhrschacht für den Feststoff. Im Gegensatz dazu kann es bei herkömmlichen Mischvorrichtungen zumindest vorübergehend zu einem "Zusammenbruch" der Saugwirkung und damit der Zufuhr der Flüssigkeit und/oder des Feststoffes kommen.

Die Erfindung sieht vor, dass die Förderpumpe zwischen dem Einlass und dem Mischwerkzeug angeordnet, also in Bezug auf die Förderrichtung des Feststoffes dem Mischwerkzeug vorgeordnet und dem Einlass nachgeordnet ist. Damit wird die Saugwirkung verbessert, ohne dass die Zufuhr von Feststoff in die Mischkammer behindert wird oder dies durch konstruktive Maßnahmen vermieden werden muss.

In einer Ausgestaltung ist der Auslass und/oder der Einlass horizontal oder seitlich und/oder der Zufuhrschacht vertikal und insbesondere zentral angeordnet. Der Auslass ist oberhalb des Einlasses angeordnet. Die Pumpe ist dabei in Förderrichtung der Flüssigkeit dem Einlass nach- und dem Auslass vorgeordnet. Der geometrische Mittelpunkt des Querschnittes des Zufuhrschachtes fluchtet mit der Rotationsachse des Mischwerkzeuges.

In einer Ausgestaltung der Erfindung ist der Zufuhrschacht vertikal und in Bezug auf die Rotationsachse des Mischwerkzeuges konzentrisch angeordnet. Der zugeführte Feststoff gelangt außerhalb des Zentrums des Mischwerkzeuges mit dem Mischwerkzeug in Kontakt. Dadurch findet der Mischvorgang in einer Zone höherer Umfangsgeschwindigkeit und auf/an dem Mischwerkzeug statt. Das Gemisch ist in diesem Bereich des Mischwerkzeuges höheren Turbulenzen ausgesetzt. Somit kann der Mischvorgang von vorne herein schneller ablaufen, da der Feststoff nicht zuerst durch das Mischwerkzeug in die Bereiche höherer Umfangsgeschwindigkeit transportiert muss.

In einer Ausgestaltung der Erfindung ist der Zufuhrschacht durch einen Verschluss oder einen Stopfen oder einen Drucckolben verschließbar, wobei der Verschluss oder der Stopfen oder der Druckkolben in dem Zufuhrschacht entlang der Zufuhrrichtung des Feststoffes bewegbar ist, mit den Wandungen des Zufuhrschachtes bündig abschließt und mittels dessen eine Druckkraft auf den Feststoff ausübbar ist. Durch den Verschluss des Zuführschachtes kann der Druck in der Mischkammer erhöht werden. Ein Vermischen einer bestimmten Menge Flüssigkeit mit einer bestimmten Menge Feststoff ist ohne das Hinzutreten unerwünschter Massenströme, insbesondere Luft oder Feststoff oder Flüssigkeit möglich. Durch die Ausbildung des Verschlusses als Druckkolben kann auch schwer rieselfähiger Feststoff schnell und präzise zugeführt werden. Diese Ausgestaltung hat weiter den Vorteil, dass die Wandungen des Zufuhrschachtes sauber bleiben und nicht extra gereinigt werden müssen. Ablagerungen werden vermieden. Der Verschluss kann auch zum einfachen Verschließen ausgebildet sein.

In einer Ausgestaltung der Erfindung besteht zwischen der Förderpumpe und der Mischkammer eine weitere Verbindung, wobei die weitere Verbindung durch ein Rohr oder eine Leitung an der Außenseite eines Gehäuses der Mischvorrichtung gebildet ist, und in der Mischkammer eine Mündung aufweist. Die weitere Verbindung bildet eine Bypass-Leitung für die Flüssigkeit zwischen der Förderstufe und der Mischkammer. Durch die Bypass-Leitung gelangt ein Teil der geförderten Flüssigkeit über eine Mündung in die Mischkammer. Der Feststoff wird so von mehreren Seiten mit der Flüssigkeit in Verbindung gebracht. Die Förderstufe wird dadurch entlastet und der Mischvorgang beschleunigt. Dies ist von Vorteil bei Flüssigkeiten hoher Viskosität.

In einer Ausgestaltung der Erfindung ist die weitere Verbindung innerhalb des Gehäuses der Mischvorrichtung angeordnet, insbesondere ist die weitere Verbindung (22) ein in dem Gehäuse (23) ausgebildeter Verbindungskanal. Auf weitere an der Außenseite verlaufende Leitungen kann verzichtet werden. Undichtigkeiten an den außen liegenden Leitungen und die Gefahr von Beschädigungen können vermieden werden. Diese Ausgestaltung hat weiter den Vorteil, dass die Bauform der Mischvorrichtung sehr kompakt gehalten werden kann.

In einer Ausgestaltung der Erfindung ist die Mündung der weiteren Verbindung durch einen Ringspalt und/oder mindestens eine Bohrung und/oder mindestens eine Düse gebildet. Je nach Anordnung oder Einsatzzweck der Mischvorrichtung können verschiedene Arten der Mündung vorgesehen sein. Dadurch können unterschiedliche Gemische verarbeitet werden, die unterschiedliche Benetzungsarten erfordern. In der besonders vorteilhaften Ausgestaltungsform der Mündung als Ringspalt kann der Druck in der Mischkammer durch Flüssigkeitszufuhr erhöht werden. Dadurch verbessert sich der Dispergiereffekt. Klumpenbildung wird vermieden. Durch die zusätzliche Zufuhr von Flüssigkeit wird auch die Kühlung der Mischvorrichtung begünstigt, was vor allem bei hohen Drehzahlen und hochviskosen Gemischen/Flüssigkeiten von Vorteil ist. Die Ausgestaltung der Mündung der Bypass-Leitung als Ringspalt bewirkt zudem eine verbesserte Durchspülung der gesamten Mischkammer. Die Mischkammer kann einfach und effizient mit Reinigungsfluid durchspült werden. Dadurch ist es nicht mehr notwendig die Mischvorrichtung zur Reinigung zu Öffnen (sogenannte "Cleaning-in-Place" Eigenschaft).

In einer Ausgestaltung der Erfindung ist der Ringspalt in Bezug auf die Förderrichtung der Flüssigkeit oberhalb der Mischkammer, insbesondere um den Zufuhrschacht herum angeordnet. Die Anordnung des Ringspaltes "an der Decke" der Mischkammer hat den Vorteil, dass die zugeleitete Flüssigkeit schwerkraftunterstützt in die Mischkammer einlaufen kann und einen Flüssigkeitsvorhang bildet. Die benetzende Oberfläche der Flüssigkeit wird erhöht, wodurch der Feststoff schneller benetzt wird. Dies trägt zur besseren Dispersion bei. Die Anordnung des Ringspaltes um den Zuführschacht herum stellt eine gleichmäßige Flüssigkeitsverteilung sicher. Der zugeführte Feststoff wird gleichmäßig benetzt. Dies vermeidet Verklumpungen infolge von lokalem Flüssigkeitsmangel.

In einer Ausgestaltung ist die Förderpumpe durch eine Kreiselpumpe mit einem Förderrad mit mehreren Förderflügeln, insbesondere vier oder acht vorzugsweise gekrümmten Förderflügeln gebildet. Eine solche Förderpumpe ist konstruktiv einfach zu realisieren, so dass bestehende Konstruktionen mit relativ geringem Aufwand aufgerüstet werden können.

In einer alternativen Ausgestaltung ist die Förderpumpe durch eine Rotor-Stator-Vorrichtung mit einem oder mehreren Rotor- und/oder Statorkränzen in konzentrischer Anordnung gebildet. Mit dieser Ausgestaltung werden mögliche Agglomerate im Gemisch zerkleinert und eine zusätzliche feine Dispergierung des Gemisches erreicht. Dies ist insbesondere der Fall, wenn das Gemisch rezirkuliert, d.h. dem Mischvorgang erneut zugeführt wird.

In einer Ausgestaltung sind die Förderflügel oder Rotor- und/oder Statorkränze auf der dem Mischwerkzeug abgewandten Seite der Förderpumpe angeordnet. Eine solche Anordnung hat eine besonders gute Saugwirkung.

In einer Ausgestaltung ist die Förderpumpe auf derselben Antriebswelle angeordnet wie das Mischwerkzeug. Somit wird für das Mischwerkzeug und die Förderpumpe nur ein einziger Antriebsmotor benötigt.

In einer Ausgestaltung mündet der Auslass in eine Auslassleitung, die in einen Behälter für die Flüssigkeit zurückführt, der über eine Zuführleitung mit der Flüssigkeitszufuhr verbunden ist. Dadurch ist es möglich, dass der Ausgangsstoff aus dem Behälter allmählich mehr und mehr mit dem Feststoff vermischt und immer wieder zurückbefördert wird, bis eine gewünschte Gesamtmischung hergestellt ist, die einen entsprechenden Grad an Homogenität und/oder Viskosität aufweist.

In einer vorteilhaften Ausgestaltung ist die Mischvorrichtung modular ausgestaltet, mit einem Mischmodul umfassend das Mischwerkzeug, einem Fördermodul umfassend die Förderpumpe, und einem Einlassmodul umfassend den Einlass, wobei das Fördermodul zwischen dem Mischmodul und dem Einlassmodul anordenbar ist, und das Einlassmodul direkt an dem Mischmodul anordenbar ist. Gemäß dieser Ausgestaltung ist es möglich, einzelne Module vorzusehen und miteinander zu verbinden oder wegzulassen. Beispielsweise kann die Förderpumpe für die Verarbeitung einer Flüssigkeit mit geringer Viskosität nicht benötigt werden. In diesem Fall ist es möglich, das Fördermodul zu entfernen und das Mischmodul direkt mit dem Einlassmodul zu verbinden. Soll mit Mischvorrichtung eine Flüssigkeit mit hoher Viskosität verarbeitet werden, kann das Fördermodul (nachträglich) hinzugefügt werden.

Nachstehend sind Ausführungsbeispiele der Erfindung anhand der Zeichnungen näher beschrieben. Es zeigen in zum Teil schematisierter Darstellung:
- Figur 1: eine Mischvorrichtung gemäß einer Ausgestaltung der Erfindung im Querschnitt;
- Figur 2: die Mischvorrichtung aus Figur 1 ohne Fördermodul;
- Figur 3: eine perspektivische Ansicht des Förderrades der Mischvorrichtung aus Figur 1;
- Figur 4: eine Draufsicht auf das Förderrad aus Figur 3;
- Figur 5: eine Mischvorrichtung gemäß einer weiteren Ausgestaltung der Erfindung im Querschnitt;
- Figur 6: eine Mischvorrichtung gemäß einer weiteren Ausgestaltungsform der Erfindung mit einer Bypass-Leitung im Querschnitt;
- Figur 7: eine Mischvorrichtung gemäß einer Ausgestaltungsform der Erfindung mit exzentrischem Zufuhrschacht im Querschnitt;
- Figur 8: eine Mischvorrichtung gemäß einer weiteren Ausgestaltungsform der Erfindung mit interner Bypass-Leitung im Querschnitt; und
- Figur 9: eine Mischvorrichtung gemäß einer weiteren Ausgestaltungsform der Erfindung im Querschnitt.

Die Figur 1 zeigt eine Mischvorrichtung 1 nach einer Ausgestaltung der Erfindung. Die Mischvorrichtung ist modular aufgebaut und umfasst ein Mischmodul 2, ein Fördermodul 3 und ein Einlassmodul 4. Die Module 2, 3 und 4 sind miteinander verbunden, können aber voneinander gelöst und in anderer Weise miteinander verbunden werden. Die Figur 2 zeigt eine nicht erfindungsgemäße Variante, bei der kein Fördermodul 3 vorgesehen und das Mischmodul 2 direkt mit dem Einlassmodul 4 verbunden ist.

Das Mischmodul 2 weist einen vertikalen zentralen Zufuhrschacht 5 zur Zufuhr eines Feststoffes sowie einen horizontalen seitlichen Auslass 6 für das Gemisch auf. Der Zufuhrschacht 5 und der Auslass 6 münden in eine Mischkammer 7, in der ein Mischwerkzeug 8 angeordnet ist, das durch eine Rotor-Stator-Vorrichtung 9, 10 mit einem Rotorkranz 11 und einem Statorkranz gebildet ist. Der Rotor 9 ist mit einer rotierenden Antriebswelle 12 verbunden, die durch einen Motor 13 angetrieben ist.

In dem an das Mischmodul 2 angeschlossenen Fördermodul 3 ist eine als Kreiselpumpe ausgestaltete Förderpumpe 14 mit einem Förderrad 15 und mehreren auf dem Förderrad 15 angeordneten Förderflügeln 16 vorgesehen. Die Förderflügel 16 sind auf der dem Mischmodul 2 abgewandten Seite des Förderrades 15 angeordnet. Das Förderrad 16 ist ebenso wie der Rotor mit der Antriebswelle 12 verbunden und wird durch Rotation der Antriebswelle 12 gedreht.

Das Einlassmodul 4 ist an das in Bildorientierung untere Ende des Fördermoduls 3 angeschlossen. Das Einlassmodul 4 umfasst einen horizontalen seitlichen Einlass 17 für die Flüssigkeit. Der Einlass 17 ist mit einem nicht gezeigten Flüssigkeitsbehälter verbunden. Auch der Auslass 6 kann mit dem Flüssigkeitsbehälter verbunden sein, so dass ein geschlossener Kreislauf gebildet wird und das Gemisch in den Flüssigkeitsbehälter zurück gefördert und erneut dem Mischvorgang zugeführt werden kann.

Im Betrieb, d.h. bei Rotation des Rotors 9 und des Förderrades 15 wird der Feststoff durch den Zufuhrschacht 5 in die Mischkammer 7 eingesaugt. Insbesondere wird aufgrund der Partikelbeschleunigung durch den Rotor 9 in der Mischkammer 7 ein Unterdruck erzeugt, der ein Einsaugen von Pulvern oder Granulaten durch den Zufuhrschacht 5 bewirkt. Der Rotor 9 ist derart ausgestaltet und angeordnet, dass der Feststoff zunächst getrennt von der Flüssigkeit gefördert und erst in einem vorbestimmten Bereich mit hoher Turbulenz auf die Flüssigkeit trifft. Dabei wird der Feststoff innerhalb des Rotors 9 beschleunigt und aufgrund der Volumenvergrößerung zum Randbereich des Rotors 9 noch vor dem Eindispergieren in die Flüssigkeit fein verteilt. Die fein verteilten Feststoffteilchen treffen dann auf einen Flüssigkeitsmantel mit relativ großer Oberfläche, so dass diese agglomeratfrei in die Flüssigkeit eindispergiert werden.

Durch die Förderpumpe 14 wird eine zusätzliche Saugwirkung erzeugt, so dass sichergestellt wird, dass ausreichend Flüssigkeit und Feststoff in die Mischkammer 7 gelangen, auch wenn die Flüssigkeit eine hohe Viskosität hat oder deren Viskosität während des Mischvorganges zunimmt.

Die Figuren 3 und 4 zeigen das Förderrad 15 gemäß der in Figur 1 dargestellten Ausgestaltung der Erfindung. Das Förderrad 15 weist acht Förderflügel 16 auf, die jeweils eine Krümmung aufweisen und sich von dem radial äußeren Rand des Förderrades in Richtung zu einer Nabe 18 erstrecken, wobei das radial innen liegende Ende der Förderflügel 16 von der Nabe 18 beabstandet ist.

Die Figur 5 zeigt eine Mischvorrichtung 1 gemäß einer weiteren Ausgestaltung der vorliegenden Erfindung. Die Ausgestaltung in Figur 5 unterscheidet sich von der Ausgestaltung in Figur 1 dadurch, dass die Förderpumpe 14 durch eine Rotor-/Statorvorrichtung mit einem Rotor 19 und einem Stator 20 gebildet ist. Der Rotor 19 umfasst mindestens einen Rotorkranz 21. Mit dieser Ausgestaltung wird eine besonders feine Dispergierung erreicht. Dies ist insbesondere der Fall, wenn das Gemisch rezirkuliert, d.h. dem Mischvorgang erneut zugeführt wird.

Die Figur 6 zeigt eine Ausgestaltung der Erfindung mit einer weiteren Verbindung 22 zwischen dem Fördermodul 3 und der Mischkammer 7. Die weitere Verbindung verläuft außerhalb eines Gehäuses 23 an dessen Außenseite, von einer horizontal außen liegenden Seite des Fördermoduls 3, zu einer Außenseite des Mischmoduls 2. Die weitere Verbindung 22 bildet eine Bypass-Leitung für die durch die Förderpumpe 14 geförderte Flüssigkeit. Die Begriffe weitere Verbindung und Bypass-Leitung werden im Folgenden synonym verwendet. Ein Teil der geförderten Flüssigkeit kann über die weitere Verbindung 22 den Förderkanal entlang der Achse der Förderpumpe 14 zwischen dem Fördermodul 3 und dem Mischmodul 2 umgehen und direkt in das Mischmodul 2 gelangen. Die weitere Verbindung 22 ist durch eine Schlauch- oder Rohrleitung gebildet. Die weitere Verbindung 22 weist eine in die Mischkammer 7 führende Mündung 24 auf. Die Mündung 24 befindet sich auf der dem Mischwerkzeug 8 gegenüberliegenden Seite - in der dargestellten Orientierung an der Oberseite- der Mischkammer 7, so dass die Flüssigkeit schwerkraftunterstützt in die Mischkammer 7 einlaufen kann. Die Mündung 24 ist durch einen Ringspalt 25 gebildet. Der Ringspalt 25 umgibt den Zufuhrschacht 5 konzentrisch. Der Zufuhrschacht 5 fluchtet in dieser Ausführungsform mit der Achse des Mischwerkzeuges 8.

Die Figur 7 zeigt eine Ausgestaltungsform der Erfindung mit einem exzentrischen Zufuhrschacht 5 und einer außen liegenden Bypass-Leitung 22. Der Zufuhrschacht 5 ist in Bezug auf die Achse des Rührwerkzeuges 8 verschoben angeordnet. Die als Ringspalt 25 ausgebildete Mündung 24 der Bypass-Leitung 22 ist innerhalb des Gehäuses 23 der Mischvorrichtung 1 so erweitert, dass der Ringspalt 25 ebenfalls konzentrisch um den Zufuhrschacht 5 herum verläuft.

Die Figur 8 zeigt eine Ausführungsform der Erfindung, wobei die die Bypass-Leitung bildende weitere Verbindung 22 innerhalb des Gehäuses 23 der Mischvorrichtung 1 entlang der Förderrichtung der Flüssigkeit - in der dargestellten Orientierung aufsteigend - von dem Fördermodul 3 zu dem Mischmodul 2 verläuft. Auch die Mündung 24 befindet sich vollständig im Inneren des Gehäuses 23 der Mischvorrichtung 1. Die Bypass-Leitung 22 ist vollständig in das Gehäuse 23 der Mischvorrichtung 1 integriert und bildet einen vollständig von dem Gehäuse 23 umschlossenen Kanal.

Die Figur 9 zeigt eine Ausführungsform mit einem exzentrischen Zufuhrschacht 5. Der Zufuhrschacht 5 ist mit einem Kolben 26 verschlossen. Der Kolben 26 ist entlang der Zuführrichtung des Feststoffes verschieblich in dem Zufuhrschacht 5 angeordnet. Der Kolben 26 liegt bündig an den Wandungen des Zufuhrschachtes 5 an und bildet mit dem Gehäuse 23 und der Mischkammer 7 einen abgeschlossenen Hohlraum. Durch entsprechende Einpassung des Kolbens 26 ist der Verschluss der Mischkammer 7 drucksicher ausgebildet. Durch Bewegung des Kolbens 26 entlang des Zufuhrschachtes 5 wird zuzuführender Feststoff in die Mischkammer 7 geführt.

### Bezugszeichenliste

- 1: Mischvorrichtung
- 2: Mischmodul
- 3: Fördermodul
- 4: Einlassmodul
- 5: Zufuhrschacht
- 6: Auslass
- 7: Mischkammer
- 8: Mischwerkzeug
- 9: Rotor
- 10: Stator
- 11: Rotorkranz
- 12: Antriebswelle
- 13: Motor
- 14: Förderpumpe
- 15: Förderrad
- 16: Förderflügel
- 17: Einlass
- 18: Nabe
- 19: Rotor
- 20: Stator
- 21: Rotorkranz
- 22: weitere Verbindung (Bypass-Leitung)
- 23: Gehäuse der Mischvorrichtung
- 24: Mündung
- 25: Ringspalt
- 26: Kolben

## Patentansprüche

1. Mischvorrichtung (1) zum Vermischen von pulver- und/oder körnigen Partikeln oder dergleichen rieselfähigen Feststoff mit wenigstens einer Flüssigkeit, die Mischvorrichtung umfassend:
einen Zufuhrschacht (5) für den Feststoff;
einen Einlass (17) für die Flüssigkeit;
wenigstens ein in einer Mischkammer (7) um eine Achse rotierbares Mischwerkzeug (8); und
einen Auslass (6) für das Gemisch;
wobei der Zufuhrschacht (5) für den Feststoff in die Mischkammer (7) mündet, und wobei das Mischwerkzeug (8) durch eine Rotor-Stator-Vorrichtung (9, 10) mit einem Rotorkranz (11) und einem Statorkranz gebildet ist, **gekennzeichnet durch** eine Förderpumpe (14), die zwischen dem Einlass (17) und dem in der Mischkammer (7) befindlichen Mischwerkzeug (8) in einer Förderstufe der Mischvorrichtung (1) angeordnet ist.

2. Mischvorrichtung nach Anspruch 1, wobei der Auslass (6) und/oder der Einlass (17) horizontal oder seitlich und/oder der Zufuhrschacht (5) vertikal und insbesondere zentral angeordnet ist.

3. Mischvorrichtung (1) nach Anspruch 1 oder 2, wobei die Förderpumpe (14) in Bezug auf die Förderrichtung des Feststoffes oberhalb des Einlasses (17) angeordnet ist.

4. Mischvorrichtung (1) nach einem der Ansprüche 1 bis 3, wobei der Zufuhrschacht (5) in Bezug auf eine Rotationsachse des Mischwerkzeuges (8) exzentrisch angeordnet ist.

5. Mischvorrichtung nach einem der vorhergehenden Ansprüche, wobei der Zufuhrschacht (5) durch einen Verschluss oder einen Stopfen oder einen Druckkolben (26) verschließbar ist, wobei der Verschluss oder der Stopfen oder der Druckkolben (26) in dem Zufuhrschacht (5) entlang der Zufuhrrichtung des Feststoffes bewegbar ist, mit den Wandungen des Zuführschachtes (5) bündig abschließt.

6. Mischvorrichtung (1) nach einem der vorhergehenden Ansprüche, wobei zwischen der Förderpumpe (14) und der Mischkammer (7) eine weitere Verbindung (22) besteht, wobei die weitere Verbindung (22) durch ein Rohr oder eine Schlauchleitung an der Außenseite eines Gehäuses (23) der Mischvorrichtung (1) gebildet ist und eine Mündung (24) in die Mischkammer (7) aufweist.

7. Mischvorrichtung nach einem der Ansprüche 1 bis 5, wobei zwischen der Förderpumpe (14) und der Mischkammer (7) eine weitere Verbindung (22) besteht, wobei die weitere Verbindung (22) innerhalb des Gehäuses (23) der Mischvorrichtung (1) angeordnet ist, insbesondere wobei die weitere Verbindung (22) ein in dem Gehäuse (23) ausgebildeter Verbindungskanal ist.

8. Mischvorrichtung (1) nach Anspruch 6 oder 7, wobei die Mündung (24) der weiteren Verbindung (22) durch einen Ringspalt (25) und/oder mindestens eine Bohrung und/oder mindestens eine Düse gebildet ist.

9. Mischvorrichtung nach Anspruch 8, wobei der Ringspalt (25) in Bezug auf die Förderrichtung der Flüssigkeit oberhalb der Mischkammer (7), insbesondere um den Zufuhrschacht (5) herum angeordnet ist.

10. Mischvorrichtung (1) nach einem der vorhergehenden Ansprüche, wobei die Förderpumpe (14) durch eine Kreiselpumpe mit einem Förderrad (15) mit mehreren Förderflügeln (16), insbesondere vier oder acht vorzugsweise gebogenen Förderflügeln gebildet ist.

11. Mischvorrichtung (1) nach einem der vorhergehenden Ansprüche, wobei die Förderpumpe (14) durch eine Rotor-Stator-Vorrichtung (19, 20) mit einem oder mehreren Rotor-und/oder Statorkränzen (21) in konzentrischer Anordnung gebildet ist.

12. Mischvorrichtung (1) nach Anspruch 10 oder 11, wobei die Förderflügel (16) oder Rotor- und/oder Statorkränze (21) auf der dem Mischwerkzeug (8) abgewandten Seite der Förderpumpe (14) angeordnet sind.

13. Mischvorrichtung (1) nach einem der vorhergehenden Ansprüche, wobei die Förderpumpe (14) auf derselben Antriebswelle (12) angeordnet ist wie das Mischwerkzeug (8), und/oder wobei der Auslass (6) in eine Auslassleitung mündet, die in einen Behälter für die Flüssigkeit zurückführt, der über eine Zuführleitung mit dem Einlass (17) verbunden ist.

14. Mischvorrichtung (1) nach einem der vorhergehenden Ansprüche, wobei die Mischvorrichtung modular ausgestaltet ist, mit einem Mischmodul (2) umfassend das Mischwerkzeug (8), einem Fördermodul (3) umfassend die Förderpumpe (14), und einem Einlassmodul (4) umfassend den Einlass (17), wobei das Fördermodul zwischen dem Mischmodul und dem Einlassmodul anordenbar ist, und das Einlassmodul direkt an dem Mischmodul anordenbar ist.

## Claims

1. Mixing device (1) for intermixing powder particles and/or granular particles or a similar free-flowing solid with at least one liquid, the mixing device comprising:
a feed duct (5) for the solid;
an inlet (17) for the liquid;
at least one mixing implement (8), which is rotatable about an axis in a mixing chamber (7); and
an outlet (6) for the mixture;
wherein the feed duct (5) for the solid leads into the mixing chamber (7), and wherein the mixing implement (8) is formed by a rotor-stator device (9, 10) with a rotor rim (11) and a stator rim, **characterized by** a delivery pump (14), which is arranged between the inlet (17) and the mixing implement (8) located in the mixing chamber (7) in a delivery stage of the mixing device (1).

2. Mixing device according to Claim 1, wherein the outlet (6) and/or the inlet (17) is arranged horizontally or laterally and/or the feed duct (5) is arranged vertically and in particular centrally.

3. Mixing device (1) according to Claim 1 or 2, wherein the delivery pump (14) is arranged above the inlet (17) with respect to the delivery direction of the solid.

4. Mixing device (1) according to one of Claims 1 to 3, wherein the feed duct (5) is arranged eccentrically with respect to an axis of rotation of the mixing implement (8).

5. Mixing device according to one of the preceding claims, wherein the feed duct (5) can be closed by means of a seal or a plug or a pressure piston (26), wherein the seal or the plug or the pressure piston (26) can be moved in the feed duct (5) along the feed direction of the solid and terminates flush with the walls of the feed duct (5).

6. Mixing device (1) according to one of the preceding claims, wherein a further connection (22) exists between the delivery pump (14) and the mixing chamber (7), wherein the further connection (22) is formed by a pipe or a hose line on the outside of a housing (23) of the mixing device (1), and has an opening (24) into the mixing chamber (7).

7. Mixing device according to one of Claims 1 to 5, wherein a further connection (22) exists between the delivery pump (14) and the mixing chamber (7), wherein the further connection (22) is arranged inside the housing (23) of the mixing device (1), in particular wherein the further connection (22) is a connecting channel formed in the housing (23).

8. Mixing device (1) according to Claim 6 or 7, wherein the opening (24) of the further connection (22) is formed by an annular gap (25) and/or at least one bore and/or at least one nozzle.

9. Mixing device according to Claim 8, wherein the annular gap (25) is arranged above the mixing chamber (7) with respect to the delivery direction of the liquid, in particular is arranged around the feed duct (5).

10. Mixing device (1) according to one of the preceding claims, wherein the delivery pump (14) is formed by a centrifugal pump comprising a delivery wheel (15) comprising a plurality of conveying vanes (16), in particular four or eight preferably curved conveying vanes.

11. Mixing device (1) according to one of the preceding claims, wherein the delivery pump (14) is formed by a rotor-stator device (19, 20) comprising one or more rotor and/or stator rims (21) in concentric arrangement.

12. Mixing device (1) according to Claim 10 or 11, wherein the conveying vanes (16) or rotor and/or stator rims (21) are arranged on the side of the delivery pump (14) facing away from the mixing implement (8).

13. Mixing device (1) according to one of the preceding claims, wherein the delivery pump (14) is arranged on the same drive shaft (12) as the mixing implement (8), and/or wherein the outlet (6) empties into an outlet line, which leads back into a container for the liquid, which is connected to the inlet (17) via a feed line.

14. Mixing device (1) according to one of the preceding claims, wherein the mixing device has a modular configuration with a mixing module (2) comprising the mixing implement (8), a delivery module (3) comprising the delivery pump (14), and an inlet module (4) comprising the inlet (17), wherein the delivery module can be arranged between the mixing module and the inlet module, and the inlet module can be arranged directly on the mixing module.

## Revendications

1. Dispositif de mélange (1) pour le mélange de particules pulvérulentes et/ou granulaires ou de substances solides coulantes similaires avec au moins un liquide, ce dispositif de mélange comprenant
un puits d'alimentation (5) pour la substance solide,
une entrée (17) pour le liquide,
au moins un outil de mélange (8) pouvant tourner autour d'un axe dans une chambre de mélange (7) et
une sortie (6) pour le mélange,
dans lequel le puits d'alimentation (5) pour la substance solide débouche dans la chambre de mélange (7) et dans lequel l'outil de mélange (8) est constitué par un dispositif de rotor-stator (9, 10) avec une couronne de rotor (11) et une couronne de stator (21), **caractérisé par** une pompe d'alimentation (14) qui est disposée dans un étage de passage du dispositif de mélange (1) entre l'entrée (17) et l'outil de mélange (8) se trouvant dans la chambre de mélange (7).

2. Dispositif de mélange selon la revendication 1, dans lequel la sortie (6) et/ou l'entrée (17) est disposée horizontalement ou latéralement et/ou le puits d'alimentation (5) est disposé verticalement et en particulier centré.

3. Dispositif de mélange (1) selon une revendication 1 ou 2, dans lequel la pompe d'alimentation (14) est disposée au-dessus de l'entrée (17) par rapport à la direction d'alimentation de la substance solide.

4. Dispositif de mélange (1) selon l'une quelconque des revendications 1 à 3, dans lequel le puits d'alimentation (5) est disposé de façon excentrée par rapport à un axe de rotation de l'outil de mélange (8).

5. Dispositif de mélange selon l'une quelconque des revendications précédentes, dans lequel le puits d'alimentation (5) peut être fermé par une fermeture ou par un bouchon ou par un piston de pression (26), dans lequel la fermeture ou le bouchon ou le piston de pression (26) est déplaçable dans le puits d'alimentation (5) le long de la direction d'alimentation de la substance solide et se ferme en affleurant les parois du puits d'alimentation (5).

6. Dispositif de mélange (1) selon l'une quelconque des revendications précédentes, dans lequel une autre liaison (22) se trouve entre la pompe d'alimentation (14) et la chambre de mélange (7), l'autre liaison (22) étant formée par un tube ou une conduite souple sur le côté extérieur d'un boîtier (23) du dispositif de mélange (1) et présentant une embouchure (24) dans la chambre de mélange (7).

7. Dispositif de mélange selon l'une quelconque des revendications 1 à 5, dans lequel une, ou dans lequel une autre liaison (22) se trouve entre la pompe d'alimentation (14) et la chambre de mélange (7), l'autre liaison (22) étant disposée à l'intérieur du boîtier (23) du dispositif de mélange (1), en particulier l'autre liaison (22) étant un canal de liaison formé dans le boîtier (23).

8. Dispositif de mélange (1) selon la revendication 6 ou 7, dans lequel l'embouchure (24) de l'autre liaison (22) est formée par une fente annulaire (25) et/ou au moins un perçage et/ou au moins une buse.

9. Dispositif de mélange selon la revendication 8, dans lequel la fente annulaire (25) est disposée au-dessus de la chambre de mélange (7) par rapport à la direction d'alimentation du liquide, en particulier autour du puits d'alimentation (5).

10. Dispositif de mélange (1) selon une des revendications précédentes, dans lequel la pompe d'alimentation (14) est formée par une pompe centrifuge avec une roue de transport (15) avec plusieurs ailettes de transport (16), en particulier quatre ou huit ailettes de transport de préférence incurvées.

11. Dispositif de mélange (1) selon une des revendications précédentes, dans lequel la pompe d'alimentation (14) est formée par un dispositif de rotor-stator (19, 20) avec une ou plusieurs couronnes de rotor et/ou stator (21) agencées de façon concentrique.

12. Dispositif de mélange (1) selon la revendication 10 ou 11, dans lequel les ailettes de transport (16) ou les couronnes de rotor et/ou de stator (21) sont disposées sur le côté de la pompe d'alimentation (14) placé à l'opposé de l'outil de mélange (8).

13. Dispositif de mélange (1) selon une des revendications précédentes, dans lequel la pompe d'alimentation (14) est montée sur le même arbre d'entraînement (12) que l'outil de mélange (8) et/ou dans lequel la sortie (6) débouche dans une conduite d'évacuation qui revient dans un réservoir pour le liquide qui est raccordé à l'entrée (17) par une conduite d'amenée.

14. Dispositif de mélange (1) selon une des revendications précédentes, lequel dispositif de mélange est de configuration modulaire, avec un module de mélange (2) comprenant l'outil de mélange (8), avec un module d'alimentation (3) comprenant la pompe d'alimentation (14) et avec un module d'entrée (4) comprenant l'entrée (17), le module d'alimentation pouvant être disposé entre le module de mélange et le module d'entrée et le module d'entrée pouvant être disposé directement sur le module de mélange.
